# EUROPÄISCHE PATENTSCHRIFT

(11) **EP 0 636 434 B1**
(45) Veröffentlichungstag und Bekanntmachung des Hinweises auf die Patenterteilung: **03.12.1997**
(21) Anmeldenummer: 94107887.5
(22) Anmeldetag: 21.05.1994
(51) Int. Cl.: B21D 39/04, B21D 28/28

(54) **Verfahren zum Verbinden von zwei rohrförmigen Körpern mittels Herstellen einer Einsenkung sowie Vorrichtung zum Herstellen einer Einsenkung in einem rohrförmigen Körper**
Method for connecting two tubular bodies by making a recess as well as device for making a recess in a tubular body
Méthode de connection de deux corps tubulaires par la fabrication d'un évidement et dispositif de fabrication d'un évidement dans un corps tubulaire

(30) Priorität: 27.07.1993 DE 4325170
(43) Veröffentlichungstag der Anmeldung: 01.02.1995
(73) Patentinhaber: Bayerische Motoren Werke Aktiengesellschaft, 80788 München (DE)
(72) Erfinder: Luchner, Clemens, D-81673 München (DE); Baumann, Ludwig, D-86690 Mertingen (DE); Bulla, Rudolf, D-81669 München (DE); Eckert, Peter, D-81925 München (DE); Iffland, Helmut, D-81827 München (DE)

(56) Entgegenhaltungen:
- EP-A- 0 209 418
- US-A- 3 103 742
- US-A- 4 679 289

## Beschreibung

Die Erfindung bezieht sich auf ein Verfahren der im Oberbegriff des 1. Anspruchs genannten Art sowie auf eine Vorrichtung zur Durchführung eines der Verfahrensschritte.

Es ist allgemeiner Stand der Technik im Automobilbau, Fahrwerkteile, wie Radführungselemente, aus rohrförmigen Körpern herzustellen, die einfach oder mehrfach räumlich gewunden sind. Diese Körper werden dann über angeschweißte Bolzen oder Buchsen mit dem Fahrzeugaufbau oder dem Fahrzeugboden verbunden.

Um hierbei eine Punktberührung zwischen der Buchse und dem Achskörper und damit nur eine kurze Schweißnaht zu vermeiden, werden in den Achskörper als Aufnahme für die Buchse eine durch Bohren oder Fräsen hergestellte Aussparung herausgearbeitet, deren Größe an den Abmessungen und der Form der Buchse orientiert ist. Dadurch kann die Buchse auf einem wesentlich größeren Umfang mit dem Achskörper verschweißt werden.

Nachteilig ist es hierbei, daß eine spanend hergestellte Aussparung teuer ist, aufgrund von Rattern beim Eindringen des Bohrers/Fräsers in den rohrförmigen Körper eine nicht unerhebliche Lärmentwicklung entsteht und daß hierbei ein Grat gebildet wird, der vor dem Durchführen weiterer Bearbeitungsoperationen erst entfernt werden muß. Außerdem ist es üblich, die Buchsen erst dann anzuschweißen, wenn der Achskörper bereits seine endgültige Form aufweist, also gebogen ist und eventuell mit anderen Teilen wie Trägern zu einem räumlichen Gebilde verschweißt wurde. Dann wird aber die spanende Herstellung der Aussparung teuer, weil Sondermaschinen erforderlich sind, um den Achskörper sicher aufzunehmen und an der vorgesehenen Stelle die Aussparung einzubringen.

Aufgabe der vorliegenden Erfindung ist es, hier Abhilfe zu schaffen und ein Verfahren und eine Vorrichtung bereitzustellen, mit dem die Aussparung sicher und preiswert derart erzeugt werden kann, daß sie hohen statischen und dynamischen Belastungen standhält.

Diese Aufgabe wird durch die Merkmale des 1. Anspruchs gelöst. Die Lösung basiert auf dem Grundgedanken, daß nun nicht mehr eine spanend hergestellte Aussparung verwendet wird, sondern eine spanlos durch Eindrücken hergestellte Einsenkung, wobei gleichzeitig mit dem Eindrücken die Rohrlängsfaser aufgetrennt werden. Damit wird auch übermäßiger Einzug der Seitenflächen der Einsenkung verhindert.

Damit bei dynamischer Belastung Rißbildungen, die von einer der Endstellen der Trennschnitte ausgehen können, sicher vermieden werden, wird zumindest an einer der Endstellen der Trennschnitte - sinnvollerweise an der rißanfälligsten - eine Öffnung angebracht. Die Lage der Öffnung wird experimentell an Probekörpern ermittelt.

Da dieses Verfahren auch an bereits gebogenen Körpern durchgeführt werden kann, wenn nur eine entsprechende Vorrichtung vorhanden ist, kann die bisher verwendete teure Sondermaschine für die spanende Fertigung der Aussparung/Einsenkung vermieden werden. Darüber hinaus hat der verwendete Stempel eine wesentlich höhere Standzeit als die bisher verwendeten Fräser oder Bohrer, so daß gleichzeitig eine Senkung der Herstellkosten erzielt werden kann.

Aus der EP-A 0 209 418 ist es allgemein bekannt, an einem rohrförmigen Körper mit Hilfe eines Stempels eine dreieckförmige, rinnenartige Einsenkung anzubringen, wobei die Grundseite der dreieckförmigen Rinne aufgetrennt. Durch diese Auftrennung wird ein im Inneren des Rohres geführtes zweites Rohr nach außen geführt. Da diesem Stand der Technik eine vollkommen andere Problematik zugrunde liegt, können keine Hinweise zur Ausgestaltung der Anordnung gefunden werden, wenn sie statischen oder dynamischen Belastungen unterworfen wird.

Anspruch 2 beschreibt ein Verfahren zum Erzeugen der Öffnungen.

Durch die Weiterbildung nach Anspruch 3 wird die konstruktive Freiheit bei der Bauteilgestaltung weiter erhöht. So können große Rohrdurchmesser und große Schweißnahtlängen bei kurzer Längen des zweiten zylindrischen Körpers (Buchsenlänge) eingesetzt werden.

Anspruch 4 beschreibt eine Vorrichtung, die geeignet ist, die Einsenkung an einem rohrförmigen Körper, der bereits mit mindestens einer Öffnung versehen ist, herzustellen. Hierbei wird der rohrförmige Körper nur im Bereich der zu erzeugenden Einsenkung in eine seiner räumlichen Form entsprechenden Form (Aufnahmevorrichtung) gelegt und allseits umschlossen, so daß nur noch der zu bearbeitende Rohrumfang freibleibt, auf dem der Stempel zum Erzeugen der Einsenkung eingedrückt wird. Gleichzeitig dient die Form zur Führung des Stempels.

Es sind keinerlei Maßnahmen am Rohrinneren erforderlich, insbesondere keine Gegenhalter oder ähnliches, so daß jede Raumform des Rohres mit der Einsenkung versehen werden kann. Hierbei kann bei maximaler Tiefe der Einsenkung ein minimaler Verzug an deren Seitenflächen erzielt werden, da durch das Aufschneiden des rohrförmigen Körpers während des Eindrückens ein Auftrennen der Längsfasern erzielt wird. Dabei werden die Anzahl und die Lage der einzelnen Schneiden durch die Kontur des einzudrückenden rohrförmigen Körpers sowie des einzuschweißenden zylindrischen Körpers bestimmt.

Ganz allgemein bedeutet die Minimierung des Einzuges an den Seitenflächen der Einsenkung eine Verringerung des Schweißspaltes und damit eine Verbesserung der Schweißeignung, eine Verringerung der Wärmebelastung während des Schweißens und damit eine Verringerung des Verzuges.

Aus der US-A 3 103 742 nächster Stand der Technik ist es zwar allgemein bekannt, zur Herstellung einer Anlagefläche an einem Rohr, die als Verbindungsstelle mit einem anderen Rohr oder eine Buchse dient, das Material der Rohrwand an der Verbindungsstelle mit dem anderen Rohr soweit mit einer Mulde zu versehen, daß einander gegenüberliegende Innenwände des Rohres aufeinander zu liegen kommen. Hierbei wird eine geteilte Form verwendet, die aus einem Unterstempel und einem Oberstempel besteht, wobei der Oberstempel einen Rücken aufweist, der die Mulde erzeugt.

Daneben ist es aus der US-A 3 103 742 bekannt, eine zweigeteilte Form zu verwenden, in die ein Rohr eingelegt wird. In dieser zweigeteilten Form wird ein mit einer Spitze versehener Stempel geführt, um das Rohr vollständig zu durchstoßen und hierbei aufzuweiten, so daß ein weiteres Rohr dies so bearbeitete Rohr durchdringen kann. Hierbei weist der Stempel zwei Schneidkanten auf, um das zu durchstoßende Rohr zusätzlich zu schlitzen, damit die Form der aufzutrennenden Wandflächen überhaupt möglich ist.

Mit einer derartigen Anordnung kann jedoch eine Einsenkung nicht hergestellt werden, insbesondere deshalb nicht, da es aus dieser US-A 3 103 742 zum Herstellen einer Einsenkung bekannt ist, eine Form, bestehend aus Unterstempel und Oberstempel zu verwenden.

Anspruch 5 beschreibt eine vorteilhafte Ausgestaltung der Erfindung.

Durch die Weiterbildung der Erfindung nach Anspruch 6 wird an dem mit einer Einsenkung bereits versehenen rohrförmigen Körper noch eine Abflachung angebracht, um besonders kurze zweite zylindrische Körper ebenfalls ausreichend stabil anschweißen zu können.

Die Merkmale des Anspruchs 7 stellen hierzu eine vorteilhafte Weiterbildung dar.

Im folgenden wird die Erfindung anhand eines bevorzugten Ausführungsbeispiels näher erläutert. Es stellen dar:
- **Figur 1a, b:**: einen Achsträger mit Befestigungsbuchse nach einem ersten Ausführungsbeispiel der Erfindung;
- **Figur 2:**: eine Vorrichtung zum Erzeugen der Einsenkung;
- **Figur 3a, b:**: einen Querschnitt/Längsschnitt durch die Vorrichtung nach Figur 2;
- **Figur 4:**: eine Draufsicht auf den in Figur 2, 3 verwendeten Stempel;
- **Figur 5a - c:**: Draufsichten auf mit unterschiedlichen Stempeln erzeugte Einsenkungen an rohrförmigen Körpern;
- **Figur 6:**: einen rohrförmigen Körper nach der Erfindung vor Anbringen der Einsenkung;
- **Figur 7:**: der rohrförmige Körper nach Figur 6 mit Einsenkung;
- **Figur 8:**: einen rohrförmigen Körper nach einer zweiten Ausgestaltung der Erfindung;
- **Figur 9:**: eine perspektivische Ansicht der Vorrichtung zum Erzeugen der Abflachung nach Figur 8;
- **Figur 10a, b:**: einen Querschnitt durch die Vorrichtung nach Figur 9.

In Figur 1a, b ist ein Achsträger 1 perspektivisch und in Draufsicht dargestellt. Er besteht aus einem Rohr, das entsprechend den Erfordernissen dreidimensional verformt ist. An der mit 2 bezeichneten Stelle soll eine Befestigungsbuchse 3 üblicher Bauart eingeschweißt werden. Hierzu ist es erforderlich, eine der Befestigungsbuchse 3 entsprechende Einsenkung am Umfang des Achsträgers 1 einzubringen.

In Figur 2 ist perspektivisch eine Vorrichtung 4 dargestellt, mit der die notwendige Einsenkung 5 (Fig. 3b) an der Befestigungsstelle 2 erzeugt werden kann.

Hierzu weist die Vorrichtung 4 eine obere Formhälfte 6 und eine untere Formhälfte 7 auf, die entsprechend der Ausgestaltung des Achsträgers 1 im Einsenkungsbereich entlang einer Formtrennebene zu öffnen sind. Innerhalb der Formhälften 6, 7 wird der Achsträger 1 in eine seiner Außenkontur entsprechenden Aufnahme aufgenommen. Die Aufnahme ist so ausgebildet, daß der Achsträger 1 im Bereich der zu erzeugenden Einsenkung an seinem gesamten Umfang umschlossen wird mit Ausnahme des Bereiches, an der die Einsenkung 5 selbst angebracht werden soll.

Zum Erzeugen der Einsenkung 5 ist ein Stempel 8 vorgesehen. Der Stempel hat bevorzugt eine rechteckige Kontur und wird über eine entsprechend ausgestaltete Führung in der oberen Formhälfte 6 gefuhrt.

Der Stempel selbst ist in den Figuren 3a, b näher sichtbar. Seine Bearbeitungsseite 9 ist zylinder- oder tonnenförmig gewölbt und weist in deren Zentrum eine nach außen weisende Spitze 10 mit vier Schneidkanten 11 bis 14 (Fig. 4).

Der Durchmesser der tonnenförmigen Wölbung entspricht hierbei dem Außendurchmesser der Befestigungsbuchse 3 und damit auch der Länge der Schmalseite des Stempels 8.

Die Schneidkanten 11 bis 14 und die Spitze 10 haben die Aufgabe, beim Eindringen in den Achsträger 1 diesen zu lochen und von der Lochung ausgehend anschließend kreuzförmig aufzuschlitzen. Dadurch wird die Rohrlängsfaser im Bereich der Einsenkung 5 unterbrochen und der Einzug an ihren Seitenflächen verringert.

Gemäß den Figuren 5a bis c können hierbei die Schneidkanten unterschiedliche Lagen zur Längsachse des Achsträgers 1 aufweisen. Beispielsweise verlaufen sie in Figur 5a in Richtung der Längsachse des Achsträgers und der zu befestigenden Befestigungsbuchse 3, während sie bei der Abbildung nach Figur 5b die angesprochenen Längsachsen unter einem Winkel von 45° schneiden. Bei der Anordnung nach Figur 5 c besitzt der Stempel 8 nur eine Schneide in Richtung der tonnenförmigen Wölbung.

Zum Erzeugen der Einsenkung 5 wird der fertig geformte Achsträger 1 in die Formhälfte 7 eingelegt. Sodann wird die Formhälfte 6 mit dem Stempel 8 zugeführt und die Form geschlossen.

Mit Hilfe einer Presse wird als nächster Schritt der Stempel 8 in den Achsträger 1 gepreßt. Aufgrund seiner Spitze 10 sowie der Schneiden 11 bis 14 trennt er den Aussenumfang des Achsträgers 1 auf und verformt ihn gleichzeitig zu der gewünschten Einsenkung. Der der Einsenkung benachbarte Rohrbereich des Achsträgers 1 wird hierbei nicht verformt, da er von der Form allseits umschlossen ist.

Das erfindungsgemäße Verfahren gestattet Einsenkungen, bei denen die Rohraußenwand bis zur Ebene der Längsmittelachse des Achsträgers 1 eingestülpt wird. Es können jedoch jederzeit auch geringere Tiefen erzeugt werden.

In Figur 6 ist ein Achsträger 1 vor dem Einlegen in die Vorrichtung 4 dargestellt der auf seinem Umfang vier Bohrungen 16 - 19 aufweist. Die Lage der Bohrungen wurde experimentell ermittelt und stimmt mit den Endpunkten der Schneiden 11 bis 14 auf dem Rohrumfang überein. Diese Bohrungen haben die Aufgabe, den seitlichen Einzug beim Fertigen der Einsenkung 5 weiter zu verringern sowie die durch die Einschnitte erzeugte Kerbwirkung zu eliminieren, so daß während des Einsatzes des Achsträgers 1 von den Enden der Schnitte keine Risse ausgehen können.

Figur 7 zeigt den Achsträger 1 nach Figur 6 nach Fertigen der Einsenkung 5 mit einem Stempel 8 entsprechend Figur 4. Hierbei ist sichtbar, daß die vier Schnitte in den vier Bohrungen 16 bis 19 enden.

In Figur 8 ist ein weiteres Ausführungsbeispiel der Erfindung dargestellt. Es unterscheidet sich von dem Ausführungsbeispiel nach Figur 1 oder 7 dadurch, daß der Achsträger 1 an seinem Außenumfang in einer senkrecht zur Erzeugungsrichtung der Einsenkung verlaufenden Ebene eine Abflachung 20 aufweist. Selbstverständlich kann die Abflachung 20 auch in Ebenen verlaufen, die mit der Erzeugungsrichtung der Einsenkung einen anderen Winkel bilden. Die Abflachung 20 kann dabei nicht nur am oberen seitlichen Rand, sondern auch am unteren seitlichen Rand des Achsträgers 1 angebracht werden. Durch die Abflachung kann in jedem Fall eine kürzere Buchse verwendet werden als diejenige nach Figur 1 oder 7.

In den Figuren 9 und 10 wird eine Vorrichtung beschrieben, mit der diese Abflachung 20 hergestellt werden kann. Diese Vorrichtung 21 besteht - ähnlich wie die Vorrichtung 4 - aus einer oberen Formhälfte 22 und einer unteren Formhälfte 23, die entsprechend der Ausgestaltung des Achsträgers 1 im Bereich der Einsenkung 5 entlang einer Formtrennebene zu öffnen sind. Innerhalb der beiden Formhälften 22 und 23 wird der Achsträger 1 in eine seiner Außenkontur entsprechenden Aufnahme aufgenommen. Sie ist so ausgebildet, daß der Achsträger 1 - außer im Bereich der Einsenkung 5 und der zu erzeugenden Abflachung 20 - vollständig auf seinem gesamten Umfang umschlossen wird.

Zum Erzeugen der Abflachung 20 ist ein als Niederhalter 24 ausgebildeter erster Stempel und ein zweiter Stempel 25 vorgesehen. Der Niederhalter 24 entspricht auf seiner Stirnfläche der Kontur der anzuschweißenden Buchse. Er wird in der oberen Formhälfte 22 eingebracht und mit einer Kraft beaufschlagt, die so hoch ist, daß sich der Achsträger 1 nicht weiter verformt.

Der Stempel 25 weist eine gewölbte Stirnfläche auf, die - siehe Figur 10a - eine Aussparung 26 aufweist, damit die Abflachung 20 bei eingesetztem Niederhalter 24 überhaupt angebracht werden kann.

Der Stempel 25 ist in diesem Beispiel in beiden Formhälften 22 und 23 geführt und schiebt beim Eindrücken die ihm zugewandte Rohrwand in Richtung auf die Rohrachse, wobei der Niederhalter 24 verhindert, daß sich die bereits erzeugte Einsenkung in ihrer Abmessung ändert.

Wie ganz deutlich in Figur 10a zu sehen ist, kann nach Anbringen der Abflachung 20 eine wesentlich kürzere Befestigungsbuchse 3 verwendet werden als ohne Abflachung.

Figur 10b zeigt eine Draufsicht auf die Stirnfläche des Niederhalters 24 in der oben erläuterten Ausgestaltung.

## Patentansprüche

1. Verfahren zum Verbinden von zwei rohrförmigen Körpern (1, 3) mittels Herstellen einer Einsenkung in einem rohrförmigen Körper (1), in die ein zweiter, vorzugsweise zylindrischer Körper (3) eingelegt und durch Schweißen befestigt wird, und die Einsenkung (5) in den rohrförmigen Körper auf seinem Außenumfang spanlos durch Eindrücken eines rechteckigen Stempels erzeugt wird,
dadurch gekennzeichnet, daß
- vor dem Herstellen der Einsenkung (5) auf dem Außenumfang des rohrförmigen Körpers (1) eine Öffnung (16 - 19) angebracht wird,
- die Einsenkung (5) in den rohrförmigen Körper auf seinem Außenumfang spanlos durch Eindrücken eines rechteckigen Stempels (8) unter gleichzeitigem Auftrennen der Werkstofflängsfasern im Bereich der Einsenkung (5) erzeugt wird, wobei zumindest eine der Endstellen der Trennschnitte in der Öffnung (16 - 19) liegt, und wobei eine quer zum rohrförmigen Körper liegende Längsseite des rechteckigen Stempels (8) dem Außendurchmesser des einzudrückenden rohrförmigen Körpers (1) und seine Schmalseite der Form des einzulegenden Körpers (3) entspricht, und
- der zweite Körper (3) eingelegt und befestigt wird.

2. Verfahren nach Anspruch 1,
dadurch gekennzeichnet, daß die Öffnung (16 - 19) durch Bohren oder Stanzen erzeugt wird.

3. Verfahren nach Anspruch 1 oder 2,
dadurch gekennzeichnet, daß nach dem Herstellen der Einsenkung (5) in ihrem Seitenbereich eine Abflachung (20) eingedrückt wird.

4. Vorrichtung zur Durchführung des Verfahrensschrittes der Herstellung einer Einsenkung (5) am Umfang eines rohrförmigen Körpers (1) zur Aufnahme eines zweiten, vorzugsweise zylindrischen Körpers (3) nach einem der Ansprüche 1 bis 3, gekennzeichnet durch
- eine zweigeteilte Form (4) zur Aufnahme des rohrförmigen Körpers (1), wozu die Form (4) den rohrförmigen Körper (1) allseits mit Ausnahme des Bereiches, in dem die Einsenkung (5) erfolgt, umschließt und
- einen rechteckigen Stempel (8) zur Herstellung der Einsenkung (5), der in der Form (4) geführt ist und eine stirnseitige Bearbeitungsfläche (9) aufweist, die einen als die Werkstofflängsfasern auftrennende Schneide ausgebildeten Scheitel besitzt, wobei eine quer zum rohrförmigen Körper liegende Längsseite des rechteckigen Stempels (8) dem Außendurchmesser des einzudrückenden rohrförmigen Körpers (1) und seine Schmalseite der Form des einzulegenden Körpers (3) entspricht.

5. Vorrichtung nach Anspruch 4,
dadurch gekennzeichnet, daß im Zentrum der Bearbeitungsseite (9) des Stempels (8) eine abstehende Vierkantspitze (10) mit seitlichen Schneidkanten (11 - 14) ausgebildet ist.

6. Vorrichtung nach Anspruch 4 oder 5,
dadurch gekennzeichet, daß zur Erzeugung einer Abflachung (20) an dem mit einer Einsenkung (5) versehenen rohrförmigen Körpers (1) eine weitere zweigeteilte Form (21) vorgesehen ist, in der der rohrförmige Körper (1) allseits umschlossen ist mit Ausnahme des Bereichs, in dem die Einsenkung (5) erzeugt wurde und die Abflachung (20) zu erzeugen ist, daß ein erster Stempel (24) vorgesehen ist, der an einer Stirnseite der Kontur des einzuschweißenden Körpers (3) entspricht und ein zweiter Stempel (25) verschiebbar in der Form vorgesehen ist, der eine flache oder gewölbte Stirnseite zur Erzeugung der Abflachung (20) aufweist.

7. Vorrichtung nach Anspruch 6,
dadurch gekennzeichnet, daß der erste Stempel (24) als Niederhalter bei der Erzeugung der Abflachung (20) fungiert.

## Claims

1. A method of connecting two tubular members (1, 3) by making an indentation in one tubular member (1) and inserting a second, preferably cylindrical member (3) and securing it by welding, and the indentation (5) in the tubular member is made in its outer periphery without cutting, by pressing in a rectangular punch, characterised in that
- before the indentation (5) is made, an opening (16 - 19) is formed on the outer periphery of the tubular member (1),
- the outer periphery of the indentation (5) in the tubular member is formed without cutting, by pressing a rectangular punch (8) and simultaneously severing the longitudinal fibres of the material in the region of the indentation (5), at least one end of the severed cuts lying in the opening (16 - 19), and whereby a longitudinal side of the rectangular punch (8) disposed transversely to the tubular member corresponds to the outer diameter of the tubular member (1) for pressing in, whereas its narrow side corresponds to the shape of the member (3) for insertion, and
- the second member (3) is inserted and secured.

2. A method according to claim 1,
characterised in that the opening (16 - 19) is made by drilling or punching.

3. A method according to claim 1 or claim 2,
characterised in that after the indentation (5) has been made, a flat part (20) is made in its side region by pressing in.

4. A device for working the step in the process for producing an indentation (5) on the periphery of a tubular member (1) for receiving a second, preferably cylindrical, member (3) according to any of claims 1 to 3, characterised by
- a two-part mould (4) for receiving the tubular member (1), the mould (4) surrounding the tubular member (1) on all sides except for the region where the indentation (5) is made, and
- a rectangular punch (8) for producing the indentation (5), guided in the mould (4), and a machining endface (9) which has an apex in the form of a cutting edge for severing the longitudinal fibres of the material, wherein a longitudinal side of the rectangular punch (8) extends transversely to the tubular member and corresponds to the outer diameter of the tubular member (1) for indenting, whereas the narrow side of the punch corresponds to the shape of the member (3) for inserting.

5. A device according to claim 4,
characterised in that a projecting square tip (10) with lateral cutting edges (11 - 14) is formed in the centre of the machining end (9) of the punch (8).

6. A device according to claim 4 or claim 5,
characterised in that in order to produce a flat part (20) on the tubular member (1) formed with an indentation (5), an additional two-part mould (21) is provided and encloses the tubular member (1) on all sides except for the region in which the indentation (5) is made and the flat part (20) is produced; a first punch (24) is provided and has an endface corresponding to the contour of the member (3) for inserting and welding, and a second punch (25) is provided for movement in the mould and has a flat or curved endface for producing the flat part (20).

7. A device according to claim 6,
characterised in that the first punch (24) serves as a clamp or press pad for producing the flat part (20).

## Revendications

1. Procédé pour relier deux corps tubulaires (1, 3) en réalisant, dans l'un des corps tubulaires (1), une creusure dans laquelle on place le second corps tubulaire (3), de préférence cylindrique, et on le fixe par une soudure, la creusure (5) étant réalisée dans la périphérie extérieure du corps tubulaire, sans enlèvement de matière, en enfonçant un poinçon de section rectangulaire,
caractérisé en ce qu'
• avant de réaliser la creusure (5) on perce une ouverture (16-19) dans la périphérie extérieure du corps tubulaire (1),
• on réalise la creusure (5) dans la périphérie extérieure du corps tubulaire, sans enlèvement de matière, en enfonçant un poinçon rectangulaire (8) et en ouvrant simultanément les fibres longitudinales de la matière au niveau de la creusure (5), au moins l'une des extrémités des découpes se trouvant dans l'ouverture (16-19),
• un grand côté du poinçon rectangulaire (8) qui se situe transversalement au corps tubulaire, correspond au diamètre extérieur du corps tubulaire (1) à enfoncer, et son petit côté correspond à la forme du corps (3) à placer, et
• on place le second corps (3) et on le fixe.

2. Procédé selon la revendication 1,
caractérisé en ce qu'
on réalise l'ouverture (16-19) en perçant ou en poinçonnant.

3. Procédé selon la revendication 1 ou 2,
caractérisé en ce qu'
après avoir réalisé la creusure (5), on réalise par enfoncement une partie aplatie (20) dans sa zone latérale.

4. Dispositif pour la mise en oeuvre des étapes de fabrication d'une creusure (5) à la périphérie d'un corps tubulaire (1), pour recevoir un second corps (3) de préférence cylindrique, selon l'une quelconque des revendications 1 à 3,
caractérisé par
• un moule (4) en deux parties pour recevoir le corps tubulaire (1), le moule (4) entourant le corps tubulaire (1) de tous côtés, à l'exception de la zone prévue pour la creusure (5), et
• un poinçon rectangulaire (8) pour réaliser la creusure (5), guidé dans le moule (4) et ayant une surface formant outil (9) sur sa face frontale, qui possède un sommet formant des arêtes ouvrant les fibres longitudinales de la pièce, un côté longitudinal du poinçon rectangulaire (8), dirigé transversalement par rapport au corps tubulaire, correspondant au diamètre extérieur du corps tubulaire (1) dans lequel on réalise la creusure, et son petit côté correspondant à la forme du corps (3) à mettre en place.

5. Dispositif selon la revendication 4,
caractérisé en ce qu'
au milieu du côté formant outil (9) du poinçon (8) il est prévu une pointe à quatre pans (10), en saillie, avec des arêtes de coupe (11-14) latérales.

6. Dispositif selon la revendication 4 ou 5,
caractérisé en ce que
• pour générer une partie aplatie (20) sur le corps tubulaire (1) muni d'une creusure (5), il est prévu un autre moule (21) en deux parties, qui entoure complètement le corps tubulaire (1) à l'exception de la zone dans laquelle on a réalisé la creusure (5) et la partie aplatie (20),
• un premier poinçon (24) correspondant à la face frontale du contour du corps (3) à souder, et un second poinçon coulissant dans le moule, en ayant une surface frontale plate ou bombée pour former la partie aplatie (20).

7. Dispositif selon la revendication 6,
caractérisé en ce que
le premier poinçon (24) fonctionne comme organe de retenue pour générer la partie aplatie (20).
